# EUROPÄISCHE PATENTSCHRIFT

(11) **EP 0 189 497 B1**
(45) Veröffentlichungstag und Bekanntmachung des Hinweises auf die Patenterteilung: **24.08.1988**
(21) Anmeldenummer: 85100856.5
(22) Anmeldetag: 28.01.1985
(51) Int. Cl.: D03D 47/34

(54) **Anordnung zum Eintragen von mindestens einem Schussfaden für Webmaschinen**
Arrangement for the insertion of at least one weft thread into looms
Dispositif pour l'insertion d'au moins un fil de trame dans les métiers à tisser

(43) Veröffentlichungstag der Anmeldung: 06.08.1986
(73) Patentinhaber: GEBRÜDER SULZER AKTIENGESELLSCHAFT, CH-8401 Winterthur (CH)
(72) Erfinder: Lincke, Paul, CH-8487 Zell (CH)
(74) Vertreter: Sparing Röhl Henseler Patentanwälte

(56) Entgegenhaltungen:
- EP-A- 0 090 878
- FR-A- 1 260 351
- FR-A- 2 343 066
- FR-A- 2 466 548
- GB-A- 353 764

## Beschreibung

Die Erfindung betrifft eine Anordnung zum Eintragen von mindestens einem Schussfaden für Webmaschinen, insbesondere Greiferprojektil-Webmaschinen, mit einer ersten Schussfadenspannvorrichtung und einer Schussfadenübergabevorrichtung zum Halten des Schussfadens bis zu dessen Übergabe an eine Schussfadeneintragsvorrichtung.

Bei einer bekannten Vorrichtung dieser Art (EP-OS 090 878; Fig. 5) wird der Fadenspanner der Spannvorrichtung mit verhältnismässig geringer Beschleunigung von der Anfangslage in eine Zwischenlage angehoben, derart, dass der Fadenspanner mit dem einzutragenden Schussfaden in Berührung bleibt, wenn dieser von der Geberdüse angezogen wird. Dadurch findet die Übergabe des Schussfadens an das Projektil mit verhältnismässig geringer Geschwindigkeit statt, was die Zuverlässigkeit der Übergabe erhöht. Daraufhin wird der Fadenspanner mit grosser Geschwindigkeit und frei vom Faden von der Zwischenlage in die Endlage angehoben.

Die Erfahrung hat nun gelehrt, dass es eigentlich erforderlich ist, dass der Fadenspanner in der kurzen Zwischenphase zwischen den beiden Bewegungsabläufen verharrt, bis das Schussfadenende vom Projektil erfasst und dieses abschussbereit ist. Weil jedoch der Fadenspanner vor dem Zeitpunkt des Abschusses des Projektils in Richtung Endstellung in Bewegung sein muss damit der Schussfaden nicht bei der nachfolgenden plötzlichen Eintragsbewegung durch den Reibungswiderstand an den Umlenkstellen des Fadenspanners zerrissen wird, staut sich der Schussfaden vor dem Projektil auf und es kann geschehen, dass das Schussfadenende sich vor dem vollständigen Schliessen des Projektils schräg zu diesem stellt und nicht vom Projektil übernommen wird und ein sogenannter Verlierer entsteht oder aber, dass das Fadenende zwischen der Schlagnase der Abschussvorrichtung und dem Projektil gelangt und beim Abschiessen gequetscht wird.

Der Erfindung liegt die Aufgabe zugrunde eine Schussfadenspannvorrichtung der eingangs definierten Art zu schaffen, wobei diese nachteiligen Erscheinungen nicht auftreten können. Diese Aufgabe wird gemäss der Erfindung durch die im Kennzeichen des Anspruchs 1 angegebenen Merkmale gelöst. Die Unteransprüche betreffen vorteilhafte Weiterbildungen.

Einige Ausführungsbeispiele des Erfindungsgegenstandes sind nachfolgend anhand der Zeichnungen beschrieben. Es ist:
Fig. 1 die Anordnung zum Eintragen von Schussfäden gemäss der Erfindung in schematischer Darstellung;
Fig. 2 ein Teil der Anordnung;
Fig. 3 einige Schussfaden-Halteelemente;
Fig. 4 die Anordnung in der Lage nach dem Übergeben des Schussfadens an das Projektil;
Fig. 5 eine abgewandelte Ausführung der Halteelemente;
Fig. 6, 7 und 8 eine abgewandelte Ausführungsform;
Fig. 9 eine Ausführungsform für Zweischuss- bzw. Mischwechselbetrieb.

Fig. 1 zeigt eine Anordnung zum musterprogrammgemässen Eintragen von acht Schussfäden in Wechselbetrieb, die aus einer Schussfadenspannvorrichtung und einer Schussfadenspannvorrichtung II besteht. Die Spannvorrichtung ist nachfolgend anhand von Fig. 2 beschrieben.

Die Spannvorrichtung I weist einen Fadenspanner 1 in Form eines Bügels auf, der um eine Achse 2 drehbar ist. Der Fadenspanner 1 ist mit einer Rolle 3 an einer Steuerscheibe 4 geführt, die von der Hauptwelle der Webmaschine angetrieben ist. Ein Querbalken 5 des Fadenspanners 1 schwingt im Maschinenrhythmus quer zu einer Schar 6 von Schussfäden, die je einer (nicht gezeichneten) Vorratsspule entstammen. Der Querbalken ist mit acht Fadenmulden versehen. Vor jeder Fadenmulde 7 befinden sich beidseits des Querbalkens 5 zwei Träger 8 bzw. 9 mit einem (deutlichkeitshalber hier nicht eingezeichneten) Halteelement für jeden Schussfaden. Weiterhin befindet sich beidseits des Querbalkens 5 ein Träger 11 bzw. 12 mit je acht Fadenösen 13 bzw. 14. Für jeden Schussfaden ist eine Fadenbremse vorgesehen, wovon nur eine, die für einen Schussfaden 16, eingezeichnet und mit der Bezugsnummer 17 versehen ist. Nach Durchlaufen der Spannvorrichtung 1 gelangt die Schussfadenschar 6 in die Schussfadenspannvorrichtung 11. Fig. 3 zeigt drei der acht Halteelemente, die auf dem Träger 8 befestigt sind. Jedes Halteelement 18 besteht aus zwei Lamellen 18' und 18", die durch ihre Feder einen vom Fadenspanner 1 ausgelenkten Schussfaden halten können. Die auf dem Träger 9 befestigten Halteelemente sind in Fig. 1 mit 19 bezeichnet.

In Fig. 1 sind beide Spannvorrichtungen I und II schematisch dargestellt. Die Schussfadenvorrichtung II weist acht Fadenspanner 25 in Form eines Hebels mit einer Fadenmulde 26 auf, der um eine Achse 27 drehbar ist. Beidseits jeder Fadenmulde befindet sich eine Fadenöse 28 bzw. 29, die auf Trägern 30 bzw. 31 befestigt sind. Die Schussfadenschar 6 durchläuft von der Spannvorrichtung I kommend die Spannvorrichtung II und eine Geberdüse 32, deren Mündung 33 vor einem Greiferprojektil in Abschussstellung endet. Vom Projektil ist nur die Fadenklemme 34 gezeichnet. Die Geberdüse 32 wird über eine Leitung 35 mit Druckluft gespeist. Jeder Schussfaden, z.B. wiederum der Schussfaden 16, durchläuft die Öse 28, die Fadenmulde 26 im betreffenden Fadenspanner, die Öse 29 und einen der acht Schussfadenführungskanäle in der Geberdüse 32. Jeder Fadenspanner 25 wird gemäss Gewebemusterprogramm von einem zugehörigen Motor 37 synchron mit dem Fadenspanner 1 betätigt, so dass der ausgewählte Fadenspanner 25 zwischen einer ausgelenkten Lage 25' und einer Freigabelage 25" auf- und abbewegt wird.

Die in Fig. 1 gezeichnete Lage ist für die folgende Erklärung der Arbeitsweise der Anordnung als Ausgangslage genommen. Alle Schussfäden sind durch die Fadenspanner 1 und 25 ausgelenkt. Die vom Querbalken 5 ausgelenkten Schussfäden werden von den Halteelementen 18 und 19 in dieser Lage festgehalten. Alle Schussfäden in beiden Spannvorrichtungen I und II sind durch das Ziehen der durch die Geberdüse 32 strömende Druckluft gespannt. Die Fadenklemme 34 ist geöffnet. Beim Eintragen des ausgewählten Schussfadens - es wird hierwiederum als Beispiel der Schussfaden 16 betrachtetschwingt zunächst der zugehörige Fadenspanner 25 im Uhrzeigersinn, so dass sich der Schussfaden frei durch die Zugkraft der Düse 32 in der Lage 16' strecken kann. Die Düse 32 bläst dabei das Ende 16" des Schussfadens in die Fadenklemme 34 des Projektils. Hierbei rückt der Schussfaden über eine Länge x vorwärts. Diese Länge wird hier als Übergabelänge bezeichnet. Die Fadenklemme 34 wird nun geschlossen. Die Lage ist wie in Fig. 4 gezeigt. Bei Anfang der Freigabebewegung des Fadenspanners 25 wurde gleichzeitig der Fadenspanner 1 der Fadenspannvorrichtung von der Steuerscheibe 4 angehoben. Die Halteelemente 18 und 19 halten jedoch den Faden 16 in der ausgelenkten Lage. Wenn die Übergabe des Schussfadens an die Fadenklemme 34 des Projektils beendet ist, hat der Fadenspanner 1 die Lage 1' erreicht. In diesem Zeitpunkt wird das Projektil durch einen Abschussmechanismus 38 in das Webfach geschossen. Dabei wird der Schussfaden 16 aus den Halteelementen 18 und 19 gezogen. Vor dem Abschuss des Projektils wurde die Fadenbremse 17 geöffnet, so dass der Schussfaden mit der erforderlichen Eintragslänge von der Vorratsspule abgezogen und in das Webfach eingetragen wird. Während der Anfangsphase des Abschusses bewegt die Steuerscheibe 4 den Fadenspanner 1 kontinuierlich weiter aufwärts, so dass der Schussfaden sich frei unter dem Einfluss der Zugkraft des Projektils 32 in die Lage 16" strecken kann. Die nicht einzutragenden Schussfäden bleiben in ihren Halteelementen geklemmt. Ebenso bleiben die entsprechenden Fadenspanner der Fadenspannvorrichtungen II der nicht einzutragenden Schussfäden in ihrer ausgelenkten Stellung. Nachdem das Projektil den Schussfaden durch das Webfach gezogen hat, wird es im Fangwerk abgebremst und daraufhin von einem Rückschieber etwas zurückgeschoben bis es die Ausstossstellung erreicht hat. Gleichzeitig wird der Fadenspanner 1 durch die Steuerscheibe 4 gesenkt, so dass der Schussfaden gestreckt bleibt. Eine Randfadenklemme auf beiden Seiten des Webfaches übernimmt den Schussfaden. Der Schussfaden wird schussseitig von einer Schere 39 durchgeschnitten und fangseitig vom Projektil durch Öffnen der Fadenklemme 34 freigegeben. Der Faden wird vom Riet angeschlagen. Der Schussfaden wird vom sich weiter senkenden Fadenspanner 1 und zusätzlich vom sich ebenfalls senkenden Fadenspanner 25 weiter ausgelenkt bis sein Ende innerhalb der Mündung 33 der Düse 32 liegt. Während sich der Fadenspanner 1 mit dem Schussfaden zur Tieflage bewegt, wird der Faden zwischen den Halteelementen 18 und 19 festgeklemmt. Eine Transportvorrichtung nimmt das aus dem Fangwerk ausgestossene Projektil auf und befördert es ausserhalb des Webfaches an die Abschussstelle zurück. Das Projektil wird vom Projektil- öffner geöffnet und gleichzeitig von einem Projektilheber vor die Düse 32 geschwenkt, so dass es bereit ist zum Aufnehmen des nächsten Schussfadens. Die Lage ist dann wiederum wie in Fig. 1.

Fig. 5 zeigt ein Ausführungsbeispiel, wobei die Halteelemente 40 und 41 für die Schussfäden bis zu der Höhe der gestreckten Schussfäden 42' heranreichen oder gar etwas darüber hinaus. Solche lange Halteelemente bremsen den Schussfaden praktisch während seiner ganzen Steckbewegung. Durch die vom Schussfaden erfahrene Reibung geht das Strecken des Schussfadens beim Eintragungsvorgang gleichmässig und nicht ruckartig vor sich, so dass er nicht übermässig belastet wird.

Bei dem Ausführungsbeispiel nach Fig. 6 besteht die Anordnung aus einer ersten Spannvorrichtung 111 mit einem Fadenspanner 44 und einer zweiten Spannvorrichtung IV. Die Spannvorrichtung IV besitzt für jeden Schussfaden einen Fadenspanner 45 in der Form eines Doppelhebels, der um einen Fixpunkt 46 drehbar ist und an seinem freien Ende mit einer Fadenöse 47 für den Schussfaden versehen ist. Das andere Ende des Fadenspanners 45 ist mit einer Stellstange 48 eines Stellmotors 49 verbunden. Die erste Spannvorrichtung 111 und die Spannvorrichtung IV haben somit die Fadenösen 47 gemeinsam. Die Anordnung arbeitet in der Weise, dass die Übergabe des einzutragenden Schussfadens 50 an die Fadenklemme des Projektils stattfindet durch eine Drehung im Gegenuhrzeigersinn des Fadenspanners 45, so dass sein Teil 45' den Schussfaden mittels der Fadenöse 47 von der Lage 47' nach rechts in die Lage 47" verlegt. Es findet somit eine Teilstreckung bzw. Vorwärtsbewegung des Schussfadens statt, so dass die Fadenlänge x zum Übergeben an das Projektil freigegeben wird. Nach dem Eintragen werden beim Rückschieben des Projektils bzw. nach dem schussseitigen Abschneiden des Schussfadens die Spannvorrichtung 111 und IV in ihre Auslenkstellungen zurückgeschwenkt.

Bei dem Ausführungsbeispiel nach Fig. 7 ist ein Drehpunkt 55 eines Fadenspanners 56 einer Spannvorrichtung V so gewählt, dass die Fadenöse 57 des Fadenspanners am Ende der Freigabebewegung der Spannvorrichtung in einer Lage 57' unterhalb einer Geberdrüse 58 liegen. Dies hat den Vorteil, dass die Unterseite der Eingänge 59 der Schussfadenkanäle in der Geberdrüse 58 Fadenführer bilden.

Beim Ausführungsbeispiel nach Fig. 8 weist eine Spannvorrichtung VI für jeden Schussfaden einerseits drei Umlenkkörper 65, 66 und 67 unterhalb eines Schussfadens 68 auf und anderseits zwei Umlenkkörper 69 und 70, die an einer Stellstange 71 eines Stellmotors 72 befestigt sind. In der Ausgangslage befinden sich die Umlenkkörper 69 und 70 jeweils zwischen den Umlenkkörpern 65, 66 bzw. 67, so dass zwei Schlaufen 73 und 74 gebildet sind und das Schussfadenende 68 in der Mündung einer Geberdüse 75 liegt. Zum Übergeben des Schussfadens an eine Fadenklammer 76 des Greiferprojektils wird die Stellstange 71 aus der Tieflage 71' vom Stellmoter 72 angehoben, so dass die beiden Schlaufen 73 und 74 sich strecken und gesamt die Übergabelänge x an das Projektil ergeben. Beim Zurückschieben des Projektils bzw. nach schussseitigem Abschneiden des Schussfadens werden beide Spannvorrichtungen in ihre Auslenkstellung zurückgeschwenkt.

Fig. 9 zeigt ein Ausführungsbeispiel einer Anordnung zum Eintragen der Schussfäden im Zweischuss- bzw. Mischwechselbetrieb, wobei zwei Schussfäden abwechselnd bzw. abwechselnd nach einem bestimmten Musterprogramm eingetragen werden. Es ist für jeden Schussfaden 85 bzw. 86 eine Eintragsvorrichtung vorgesehen. Die Eintragsvorrichtung 87 für den Schussfaden 85 besteht aus einer Spannvorrichtung VII und einer Spannvorrichtung VIII. Die Eintragsvorrichtung 88 für den Schussfaden 86 besteht aus einer Spannvorrichtung IX und einer Spannvorrichtung X. Beide Eintragsvorrichtungen 87 und 88 arbeiten abwechselnd bzw. musterprogrammgemäss jeweils wie vorher für die anderen Ausführungsformen beschrieben. Die Spannbewegung der Schussfädenabschnitte 85' und 86' in der Spannvorrichtung VIII und X erfolgen unter dem Einfluss eines im Maschinenrhythmus quer zu den beiden Schussfäden schwingenden gemeinsamen Fadenspanners 89.

Obschon die Erfindung hier für GreiferprojektilWebmaschinen beschrieben ist, ist sie selbstverständlich auch verwendbar auf Webmaschinen mit einem anderen Eintragungsorgan.

Auch kann die Anordnung um 180° gedreht sein, d.h. die Fadenauslenkung geschieht nach oben statt nach unten.

## Patentansprüche

1. Anordnung zum Eintragen von mindestens einem Schussfaden für Webmaschinen, insbesondere Greiferprojektilwebmaschinen, mit einer ersten Schussfadenspannvorrichtung und einer Schussfadenübergabevorrichtung zum Halten des Schussfadens bis zu dessen Übergabe an eine Schussfadeneintragungsvorrichtung, dadurch gekennzeichnet, dass der ersten Spannvorrichtung (I; III; VII;IX) eine zweite Spannvorrichtung (II; IV; V; Vl; VIII; X) folgt, deren Fadenspannlänge gleich der Übergabelänge (x) des Schussfadens (16) an die Eintragsvorrichtung 34 entspricht, und die einen Teil des Schussfadens mit einer Länge gleich der Übergabelänge zur Übergabe an die Eintragsvorrichtufng freigibt bevor die erste Spannvorrichtung den Schussfaden zum Eintragen freigibt, und die einen gleichlangen Teil des Schussfadens nach der Eintragung zurückzieht.

2. Anordnung nach Anspruch 1, dadurch gekennzeichnet, dass die erste Spannvorrichtung (I) einen in Maschinenrhythmus schwingenden Fadenspanner (1) aufweist, der mit einem quer zu den Schussfäden (6) gerichteten Stab (5) versehen ist, der zwischen beidseits des Stabes angeordneten Fadenführer (13, 14) in der einen Richtung eine Auslenkbewegung für die Schussfäden und in der anderen Richtung eine Freigabebewegung für diese ausführt, dass die erste Spannvorrichtung Halteelemente (18, 19) für jeden Schussfaden (16) aufweist zum Halten dieser in der ausgelenkten Lage und zum Entlassen dieser für die Eintragung, und dass die zweite Spannvorrichtung (11) für jeden Schussfaden einen Fadenspanner (25) aufweist, der zwischen zwei Fadenführer (28, 29) quer zum Schussfaden in der einen Richtung eine Auslenkbewegung für die Schussfäden und in der anderen Richtung eine Freigabebewegung für diese ausführt.

3. Anordnung nach Anspruch 2, dadurch gekennzeichnet, dass die Fadenspanner (71) der zweiten Spannvorrichtung (VI) mindestens zwei Umlenkkörper (69, 70) aufweisen, die je zwischen zwei auf der anderen Seite des Schussfadens (68) angeordneten Umlenkkörper (65, 66, 66, 67) eintauchbar sind zwecks Bildung einer Schlaufe (73, 74).

4. Anordnung nach Anspruch 1, dadurch gekennzeichnet, dass die erste Spannvorrichtung (III) einen im Maschinenrhythmus schwingenden Fadenspanner (44) aufweist, der mit einem quer zu den Schussfäden gerichteten Stab versehen ist, der zwischen zwei beidseits des Stabes angeordneten Fadenführern in der einen Richtung eine Auslenkbewegung für die Schussfäden und in der anderen Richtung eine Freigabebewegung für diese ausführt, dass die erste Spannvorrichtung ein Halteelement für jeden Schussfaden aufweist zum Halten dieser in der ausgelenkten Lage und zum Entlassen dieser für die Eintragung, und dass die zweite Spannvorrichtung (IV) für jeden Schussfaden (50) einen mit einem Fadenführer (47) versehenen Fadenspanner (45) aufweist, der parallel zu den Schussfäden in der einen Richtung eine Auslenkbewegung für die Schussfäden und in der anderen Richtung eine Freigabebewegung für diese ausführt.

5. Anordnung nach Anspruch 4, dadurch gekennzeichnet, dass die erste und zweite Spannvorrichtung (V) ihre angrenzenden Fadenführer (57) gemeinsam haben, und diese auf den Fadenspannern (56) der zweiten Spannvorrichtung angeordnet sind.

6. Anordnung nach Anspruch 4 oder 5, dadurch gekennzeichnet, dass die bewegbaren Fadenführer (57) sich am Ende ihrer Freigabebewegung unterhalb der Übergabevorrichtung (58) befinden.

7. Anordnung nach einem der Anprüche 1-5, dadurch gekennzeichnet, dass die zweite Spannvorrichtung (II; IV; V; Vl; VIII; X) mindestens während der Freigabebewegung synchron zur ersten Spannvorrichtung (I; 111; Vll; IX) arbeitet.

8. Anordnung nach Anspruch 1, in Zweischuss- bzw. Mischwechselbetrieb, dadurch gekennzeichnet, dass beide Spannvorrichtungen (Vll; VIII; IX; X) für jeden Schussfaden (85, 86) vorgesehen sind, und dass beide Spannvorrichtungen jeweils abwechselnd bzw. musterprogrammgemäss arbeiten.

9. Anordnung nach Anspruch 8, dadurch gekennzeichnet, dass die beiden zweiten Spannvorrichtungen (VIII, X) einen im Maschinenrhythmus quer zu den Schussfäden schwingenden gemeinsamen Fadenspanner (89) aufweisen.

10. Anordnung nach einem der Ansprüche 2 bis 7, dadurch gekennzeichnet, dass die Halteelemente (40, 41) mindestens bis zur Höhe der gestreckten Schussfäden (42') heranreichen.

## Claims

1. An arrangement for picking at least one weft yarn, of use for weaving machines, more particularly gripper projectile weaving machines, the arrangement having a first weft yarn tensioning device and a weft yarn transfer device for retaining the weft yarn until the transfer thereof to a picking device, characterised in that the first tensioning device (I; II VII; IX) is followed by a second tensioning device (II; IV; V; VI; VIII; X) whose yarn-tensioning length is equal to the transfer length (x) of the weft yarn (16) to the picking device (34) and which releases a part of the weft yarn, of a length equal to the transfer length, for transfer to the picking device before the first tensioning device releases the weft yarn for picking and which pulls back an equally long part of the weft yarn after picking.

2. An arrangement according to claim 1, characterised in that the first tensioning device (1) has a yarn tensioner (1) which oscillates at the cadence of the machine and which has a bar (5) disposed transversely of the weft yarns (6), the bar executing, between yarn guides (13, 14) disposed on either side of it, a deflecting movement for the weft yarns in one direction and a release movement for the weft yarns in the other direction; the first tensioning device has retaining elements (18, 19) for each weft yarn (16) to retain the weft yarns in the deflected position and to release them for picking; and the second tensioning device (II) has for each weft yarn a yarn tensioner (25) which executes, between two yarn guides (28, 29) and transversely to the weft yarn, a deflecting movement for the weft yarns in one direction and a release movement for the weft yarns in the other direction.

3. An arrangement according to claim 2, characterised in that the yarn tensioners (71 of the second tensioning device (VI) have at least two deflectors (69, 70) each adapted to engage between two deflectors (65-67) disposed on the other side of the weft yarn (68), in order to form a loop (73, 74).

4. An arrangement according to claim 1, characterised in that the first tensioning device (III) has a tensioner (44) which oscillates at the cadence of the machine and which has a bar extending transversely to the weft yarns, the bar executing, between two yarn guides disposed on either side of the bar, a weft yarn deflecting movement in one direction and a release movement for the weft yarns in the opposite direction; the first tensioning device has a retaining element for each weft yarn to retain the weft yarns in the deflected position and to release them for picking; and the second tensioning device (IV) has for each weft yarn (45) a tensioner (45) which has a yarn guide (47) and which moves parallel to the weft yarns to execute a deflecting movements for the weft yarns in one direction and a release movement for the weft yarns in the other direction.

5. An arrangement according to claim 4, characterised in that the first and second tensioning devices (V) have their contiguous yarn guides (57) in common and the same are disposed on the tensioners (56) of the second tensioning device.

6. An arrangement according to claim 4 or 5, characterised in that the moving yarn guides (57) are disposed below the transfer device (58) at the end of their release movement.

7. An arrangement according to any of claims 1-5, characterised in that the second tensioning device (II; IV; V; VI; VIII; X) operates in synchronism with the first tensioning device (I; III; VII; IX) at least during the release movement.

8. An arrangement according to claim 1 in two- weft or weft-mixing operations, characterised in that the two tensioning devices (VII; VIII; IX; X) are provided for each weft yarn (85, 86) and both operate alternately or in accordance with a pattern programme.

9. An arrangement according to claim 8, characterised in that the two second tensioning devices (VIII, X) have a common tensioner (89) which oscillates at the cadence of the machine transversely to the weft yarns.

10. An arrangement according to any of claims 2-7, characterised in that the retaining elements (40, 41) extend at least as fear as the height of the stretched weft yams (42').

## Revendications

1. Dispositif pour insérer au moins un fil de trame dans des métiers à tisser, notamment des métiers à tisser à projectiles à pinces, comprenant un premier mécanisme tendeur de fil de trame et un mécanisme de transfert du fil de trame pour retenir ce fil de trame jusqu'à son transfert à un mécanisme d'insertion de fils de trame, caractérisé par le fait que le premier mécanisme tendeur (I; III; VII; IX) est suivi d'un second mécanisme tendeur (II; IV; V; VI; VIII; X) dont la longueur de tension du fil correspond de manière identique à la longueur de transfert (x) du fil de trame (16) au mécanisme d'insertion (34); qui libère une partie du fil de trame avec une longueur identique à la longueur de transfert, en vue du transfert au mécanisme d'insertion, avant que le premier mécanisme tendeur libère le fil de trame en vue de l'insertion; et qui, après l'insertion, rétracte une partie du fil de trame présentant une longueur identique.

2. Dispositif selon la revendication 1, caractérisé par le fait que le premier mécanisme tendeur (I) présente un bande-fil (1 ) qui oscille au rythme de travail du métier et est pourvu d'une barrette (5) orientée perpendiculairement aux fils de trame (6) et accomplissant, entre des guide-fil (13, 14) disposés de part et d'autre de cette barrette, dans l'une des directions un mouvenment de déviation pour les fils de trame et, dans l'autre direction, un mouvement de dégagement pour ces derniers; par le fait que le premier mécanisme tendeur comporte des éléments (18, 19) de retenue de chaque fil de trame (16) afin de retenir celui-ci dans la position déviée et de le libérer en vue de l'insertion; et par le fait que le second mécanisme tendeur (II) possède, pour chaque fil de trame, un bande-fil (25) qui accomplit perpendiculairement au fil de trame, entre deux guide-fil (28, 29), dans l'une des directions un mouvement de déviation pour les fils de trame et, dans l'autre direction, un mouvement de dégagement pour ces derniers.

3. Dispositif selon la revendication 2, caractérisé par le fait que les bande-fil (71) du second mécanisme tendeur (VI) présentent au moins deux corps de renvoi (69, 70) qui peuvent respectivement s'engager entre deux corps de renvoi (65, 66, 66, 67) disposés de l'autre côté du fil de trame (68), en vue de former une boucle (73, 74).

4. Dispositif selon la revendication 1, caractérisé par le fait que le premier mécanisme tendeur (III) présente un bande-fil (44) qui oscille au rythme de travail du métier et est équipé d'une barrette orientée perpendiculairement aux fils de trame et accomplissant, entre deux guide-fil disposés de part et d'autre de cette barrette, dans l'une des directions un mouvement de déviation pour les fils de trame et dans l'autre direction, un mouvement de dégagement pour ces derniers; par le fait que le premier mécanisme tendeur comporte un élément de retenue pour chaque fil de trame, afin de retenir celui-ci dans la position déviée et de le libérer en vue de l'insertion; et par le fait que le second mécanisme tendeur (IV) possède, pour chaque fil de trame (50), un bande-fil (45) qui est pourvu d'un guide-fil (47) et qui accomplit, parallèlement aux fils de trame, dans l'une des directions un mouvement de déviation pour ces fils de trame et, dans l'autre direction, un mouvement de dégagement pour ces derniers.

5. Dispositif selon la revendication 4, caractérisé par le fait que les premier et second mécanismes tendeurs (V) présentent associativement leurs guide-fil (57) adjacents, et ceux-ci sont disposés sur les bande-fil (56) du second mécanisme tendeur.

6. Dispositif selon la revendication 4 ou 5, caractérisé par le fait que les guide-fil mobiles (57) se trouvent au-dessous du mécanisme de transfert (58) à la fin de leur mouvement de dégagement.

7. Dispositif selon l'une des revendication 1-5, caractérisé par le fait que le second mécanisme tendeur (II; IV; V; VI; VIII; X) fonctionne, au moin pendant le mouvement de dégagement, en synchronisme avec le premier mécanisme tendeur (I; III; VII; IX).

8. Dispositif selon la revendication 1, fonctionnant respectivement en mode double duite ou à duites alternatives combinées, caractérisé par le fait que les deux mécanismes tendeurs (VII; VIII; IX; X) sont prévus pour chaque fil de trame (85, 86); et par le fait que ces deux mécanismes tendeurs fonctionnement respectivement de manière alternée, ou selon un motif programmé.

9. Dispositif selon la revendication 8, caractérisé par le fait que les deux seconds mécanismes tendeurs (VIII, X) présentent un bande-fil commun (89) oscillant, au rythme de travail du métier, perpendiculairement aux fils de trame.

10. Dispositif selon l'une des revendications 2 à 7, caractérisé par le fait que les éléments de retenue (40, 41 ) s'étendent au moins jusqu'à la hauteur des fils de trame étirés (42').
